# EUROPÄISCHE PATENTSCHRIFT

(11) **EP 2 011 929 B1**
(45) Veröffentlichungstag und Bekanntmachung des Hinweises auf die Patenterteilung: **20.02.2013**
(21) Anmeldenummer: 08103995.0
(22) Anmeldetag: 16.05.2008
(51) Int. Cl.: E03D 5/10, E03C 1/05

(54) **Spülvorrichtung für ein WC oder Urinal**
Flushing device for a toilet or urinal
Dispositif de lavage d'un WC ou urinoir

(30) Priorität: 03.07.2007 DE 202007009348 U
(43) Veröffentlichungstag der Anmeldung: 07.01.2009
(73) Patentinhaber: VIEGA GmbH & Co. KG, 57439 Attendorn (DE)
(72) Erfinder: Kuhbier, Ulrich, 58849 Herscheid (DE)
(74) Vertreter: Cohausz & Florack

(56) Entgegenhaltungen:
- DE-A1- 19 950 874
- US-A- 5 455 971
- US-A1- 2006 124 883

## Beschreibung

Die vorliegende Erfindung betrifft eine Spülvorrichtung für ein WC oder Urinal mit einer elektrischen Sensoreinheit, mit einer Steuerelektronik, die mit der Sensoreinheit elektrisch verbunden ist, mit einem elektrisch ansteuerbaren Ventil, das mit der Steuerelektronik elektrisch verbunden ist und das mit einem Spülkasten über eine Fluidverbindung verbindbar ist, mit einer Strahlungsquelle zur Erzeugung von Strahlung einer ersten Wellenlänge, mit einem ersten Strahlungsdetektor der Sensoreinheit konfiguriert zur Detektion der Strahlung der ersten Strahlungsquelle, mit einer die Strahlung der ersten Strahlungsquelle reflektierenden oder absorbierenden Oberfläche, und mit einem zweiten Strahlungsdetekor der Sensoreinheit konfiguriert zur Detektion von Strahlung einer zweiten Wellenlänge, wobei der zweite Strahlungsdetektor derart angeordnet ist, dass er nicht von der Strahlung, die von der ersten Strahlungsquelle erzeugt wird, erfasst wird. Eine solche Spülvorrichtung ist aus der US 5,455,971 bekannt.

Ferner betrifft die Erfindung ein entsprechendes WC oder Urinal.

Üblicherweise wird bei einem WC oder Urinal der Spülvorgang durch manuelle Betätigung einer Spülvorrichtung, beispielsweise durch Drücken eines Tasters, ausgelöst.

In jüngster Zeit werden in zunehmendem Maße auch Spülvorrichtungen eingesetzt, welche berührungslos betätigbar sind. Eine berührungslose Auslösung des Spülvorgangs hat einerseits den Vorteil eines zusätzlichen Komforts für den Benutzer, andererseits auch den Vorteil einer verbesserten Hygiene. Bei solchen Spülvorrichtungen wird der Nutzer von Sensoren erfasst, wobei beim Verlassen des Erfassungsbereichs der Sensoren automatisch der Spülvorgang ausgelöst wird.

Problematisch bei diesem Stand der Technik ist allerdings, dass Fremdlicht, gemeint ist Kunstlicht oder Tageslicht, die Sensorik stören kann, wodurch Fehlspülungen ausgelöst werden können. Es ist auch denkbar, dass bei besonders starkem Fremdlichteinfall die Anwesenheit eines Nutzers nicht erfasst wird und dann eine automatische Spülung unterbleibt.

Die CA 2 557 704 A1 betrifft ein Verfahren zum Betreiben eines selbstspülenden WCs, bei dem eine Steuerelektronik mit einem zwei Grenzwerte überwachenden Sensorsystem den Spülmechanismus steuert. Mit dem beschriebenen Verfahren und der entsprechenden Spülvorrichtung soll ebenfalls ein Fehlspülen verhindert werden.

Es ist daher die Aufgabe der vorliegenden Erfindung, eine Spülvorrichtung für ein WC oder Urinal der eingangs beschriebenen Art dahingehend weiterzubilden, dass Fehlspülungen möglichst vermieden werden.

Die zuvor hergeleitete und aufgezeigte Aufgabe wird erfindungsgemäß bei einer Spülvorrichtung für ein WC oder Urinal der eingangs beschriebenen Art dadurch gelöst, dass die die Strahlung der ersten Strahlungsquelle reflektierende oder absorbierende Oberfläche vor dem zweiten Strahlungsdetektor angeordnet ist, derart, dass die Strahlung, die von der ersten Strahlungsquelle erzeugt wird, nicht vom zweiten Strahlungsdetektor erfasst wird.

Mit anderen Worten, gemäß der vorliegenden Erfindung weist die Spülvorrichtung einen Detektor auf, der die am Nutzer reflektierte Strahlung detektiert, welche zuvor von der Strahlungsquelle der Spülvorrichtung abgegeben wurde. Ferner ist ein zweiter Strahlungsdetektor vorgesehen, der zur Detektion von Fremdlicht und damit also von einer anderen Strahlung dient. Auf diese Weise können von der Steuerelektronik die Strahlungsanteile an Strahlung der ersten Strahlungsquelle (Reflektionsstrahlung einer erste Wellenlänge) einerseits und Strahlungsanteile an Strahlung der zweiten Strahlungsquelle (Fremdlichtstrahlung einer zweiten Wellenlänge) andererseits unterschieden werden. Dabei kann die erste Wellenlänge mit der zweiten Wellenlänge übereinstimmen. Vorzugsweise gleicht dabei die Steuerelektronik die durch Fremdlicht eingebrachten Strahlungsanteile aus. Störungen der Sensorik durch Fremdlichteinwirkung werden verhindernd und dadurch bedingte Fehlspülungen vermieden.

Es sind verschiedene Ausgestaltungen denkbar, um zu verhindern, dass der zweite Strahlungsdetektor die von der ersten Strahlungsquelle erzeugte Strahlung erfasst. So kann gemäß einer ersten Ausgestaltung der erfindungsgemäßen Spülvorrichtung der zweite Strahlungsdetektor außerhalb des Einfallsbereichs der Strahlung, die von der ersten Strahlungsquelle erzeugt wird, angeordnet sein. Beispielsweise ist es denkbar, die erste Strahlungsquelle innerhalb des WC- oder Urinalbeckens und den zweiten Strahlungsdetektor außerhalb, insbesondere unterhalb, des Beckens anzuordnen.

In jedem Fall ist aber erfindungsgemäß eine Abschirmung vorgesehen, die derart ausgebildet ist, dass die Strahlung, die von der ersten Strahlungsquelle erzeugt wird, nicht vom zweiten Strahlungsdetektor erfasst wird. So ist vor dem zweiten Strahlungsdetektor eine die Strahlung der ersten Strahlungsquelle reflektierende oder absorbierende Oberfläche angeordnet. Auf diese Weise kann der zweite Strahlungsdetektor auch innerhalb des Einfallsbereichs der Strahlung, die von der ersten Strahlungsquelle erzeugt wird, angeordnet werden, ohne dass die Gefahr besteht, dass der zweite Strahlungsdetektor von der Strahlung der ersten Strahlungsquelle erfasst wird.

Gemäß einer weiteren Ausgestaltung der erfindungsgemäßen Spülvorrichtung weist die Strahlungsquelle eine Leuchtdiode auf. Insbesondere kann die Strahlungsquelle Strahlung im Infrarotbereich erzeugen. Eine Leuchtdiode, insbesondere wenn es sich dabei um eine Infrarotdiode handelt, ist ein zuverlässiges und lang lebendes Bauteil, welches außerdem relativ kostengünstig ist. Ferner wird Infrarotlicht von einem Nutzer nicht als störend empfunden.

Gemäß wiederum einer weiteren Ausgestaltung der erfindungsgemäßen Spülvorrichtung weist der erste Strahlungsdetektor und/oder der zweite Strahlungsdetektor einen Fotowiderstand, eine Fotodiode und/oder einen Fototransistor auf. Vorzugsweise kann der erste Strahlungsdetektor und/oder der zweite Strahlungsdetektor Strahlung im Infrarotbereich detektieren. Mit anderen Worten ist es denkbar, dass der erste Strahlungsdetektor die Infrarotstrahlung erfasst, welche von der Strahlungsquelle erzeugt und dann vom Nutzer reflektiert worden ist, während der zweite Strahlungsdetektor den Anteil an Infrarotstrahlung des Fremdlichts erfasst.

Gemäß noch einer weiteren Ausgestaltung der erfindungsgemäßen Spülvorrichtung ist die Steuerelektronik derart ausgebildet, dass sie ein Steuersignal zum Öffnen des Ventils sendet, wenn der erste Strahlungsdetektor eine Verringerung der Intensität an Strahlung der ersten Wellenlänge detektiert, nachdem vorzugsweise der Strahlungsdetektor eine vorangehende Erhöhung der Intensität an Strahlung der ersten Wellenlänge detektiert hat. Mit anderen Worten, sobald der Nutzer das WC oder Urinal verläßt, verringert sich die Intensität an Strahlung der ersten Wellenlänge, das heißt die Intensität der Reflektionsstrahlung, da die von der Strahlungsquelle abgegebene Strahlung vom Nutzer nicht mehr in Richtung des ersten Strahlungsdetektor reflektiert wird. Vorzugsweise hat der Strahlungsdetektor vorher eine Erhöhung der Intensität der Reflektionsstrahlung erfasst, nämlich zu dem Zeitpunkt der Annäherung des Nutzers an das WC oder Urinal. Die Steuerelektronik erkennt daran, dass nach dem Absinken der Intensität der Reflektionsstrahlung ein Spülvorgang einzuleiten ist, und sendet ein entsprechendes Steuersignal an das Ventil. Das Ventil öffnet sich und bewirkt damit die Einleitung von Wasser aus dem Spülkasten in das WC- oder Urinalbecken.

Die vorangehende automatische Erkennung des Zeitpunkts, an dem ein Spülvorgang sinnvoll ist, kann zusätzlich dadurch unterstützt werden, dass die Steuerelektronik ein Steuersignal zum Öffnen des Ventils erst dann sendet, wenn zusätzlich zu der vorangehend beschriebenen Bedingung auch der zweite Strahlungsdetektor eine Erhöhung der Intensität an Strahlung der zweiten Wellenlänge detektiert. Mit anderen Worten, sobald der Nutzer sich vom WC oder Urinal entfernt, erhöht sich automatisch auch der Anteil an Fremdlichtstrahlung, was ein zusätzliches Indiz dafür ist, dass nun ein Spülvorgang vorgenommen werden soll.

Um zu vermeiden, dass allein schon ein plötzlicher Fremdlichteinfall, wie er beispielsweise durch bloßes Anschalten einer Badezimmerbeleuchtung entsteht, einen Spülvorgang auslöst, ist die Steuerelektronik vorzugsweise derart ausgebildet, dass sie kein Steuersignal zum Öffnen des Ventils sendet, wenn nur der zweite Strahlungsdetektor eine Erhöhung der Intensität an Strahlung der zweiten Wellenlänge detektiert, ohne dass vorher der erste Strahlungsdetektor eine Verringerung der Intensität an Strahlung der ersten Wellenlänge detektiert hat. Wird also keine Verringerung der Intensität an Reflektionsstrahlung gemessen, was auf das Entfernen eines Nutzers hindeutet, sondern nur eine Intensitätserhöhung der Fremdlichtstrahlung, so erkennt die Steuerelektronik, dass bisher keine Benutzung des WCs oder Urinals stattgefunden hat und daher eine Spülung nicht notwendig ist.

Gemäß einer weiteren Ausgestaltung der Spülvorrichtung gemäß der vorliegenden Erfindung wird das Steuersignal zum Öffnen des Ventils zeitverzögert gesendet. Das bedeutet, dass nach Vorliegen aller Bedingungen, die darauf hindeuten, dass der Nutzer das WC oder Urinal verläßt, noch eine gewisse Zeitspanne verstreicht, bevor tatsächlich der Spülvorgang ausgelöst wird. Eine geeignete Zeitspanne zwischen Verlassen des WCs oder Urinals und dem Spülvorgang ist vorzugsweise individuell einstellbar und kann zwischen einer und mehreren Sekunden liegen.

Gemäß wiederum einer weiteren Ausgestaltung der erfindungsgemäßen Spülvorrichtung weist diese ferner ein Mittel zum Einstellen der Öffnungsdauer und/oder Öffnungsweite des Ventils auf. Auf diese Weise kann die Spüldauer und/oder Spülwassermenge eingestellt werden. Es ist auch denkbar, dass abhängig von der Zeitspanne, in der der Nutzer von der Sensorik erfasst worden ist, die Spüldauer und/oder Spülmenge eingestellt wird.

Ferner kann auch ein Mittel zum Einstellen der Reichweite und/oder Sendeleistung der Strahlungsquelle vorgesehen sein. Auch auf diese Weise läßt sich die Steuerelektronik auf individuelle Bedürfnisse einstellen.

Das Mittel zum Einstellen der Öffnungsdauer und/oder der Öffnungsweite des Ventils und/oder das Mittel zum Einstellen der Reichweite und/oder Sendeleistung der Strahlungsquelle ist vorzugweise ein Einstellpotentiometer.

Gemäß noch einer anderen Ausgestaltung der erfindungsgemäßen Spülvorrichtung weist diese ferner eine Batterie und/oder ein Netzteil zur Spannungsversorgung auf. Auf diese Weise kann die Spülvorrichtung auf verschiedene Arten mit der notwendigen elektrischen Energie versorgt werden.

Gemäß wiederum einer anderen Ausgestaltung der erfindungsgemäßen Spülvorrichtung ist die Strahlungsquelle aktivierbar. Mit anderen Worten, die Strahlungsquelle, welche die vom Nutzer zu reflektierende Strahlung aussendet, kann in diesem Fall angeschaltet und abgeschaltet werden. Auf diese Weise kann Energie, insbesondere wenn es sich bei der Spannungsversorgung um eine Batterie handelt, eingespart werden.

Vorzugweise ist die Steuerelektronik derart ausgebildet, dass sie ein Steuersignal zum Aktivieren der Strahlungsquelle sendet, wenn der zweite Strahlungsdetektor eine Verringerung der Intensität an Strahlung der zweiten Wellenlänge detektiert. Mit anderen Worten, tritt der Nutzer in die Nähe des WCs oder Urinals, so verringert sich der Anteil an Fremdlichtstrahlung, der auf den zweiten Strahlungsdetektor einfällt, da der Nutzer den zweiten Strahlungsdetektor gegenüber dem Fremdlicht abdeckt. In diesem Fall registriert die Steuerelektronik, dass möglicherweise eine Nutzung des WCs oder Urinals erfolgen wird. Daraufhin aktiviert die Steuerelektronik die Strahlungsquelle, um Strahlung zu erzeugen, die nachweist, dass tatsächlich das WC oder Urinal in Benutzung ist.

Es ist auch denkbar, dass noch eine weitere Strahlungsquelle zur Erzeugung von Strahlung einer dritten Wellenlänge vorgesehen ist, wobei die dritte Wellenlänge vorzugsweise im Infrarotbereich liegt. Die weitere Strahlungsquelle kann so ausgebildet sein, wie dies zuvor für die erste Strahlungsquelle beschrieben wurde. Vorzugsweise ist die weitere Strahlungsquelle aber kleiner als die erste Strahlungsquelle und benötigt weniger Energie. Insbesondere ist die weitere Strahlungsquelle dauerhaft aktiviert. Mit anderen Worten, die Strahlungsquelle leuchtet bzw. strahlt durchgängig. Auf diese Weise kann unter anderem der Batterieladezustand angezeigt werden.

Es ist alternativ oder zusätzlich auch denkbar, dass die weitere Strahlungsquelle dazu verwendet wird, die erste Strahlungsquelle zu aktivieren. Dazu ist gemäß einer weiteren Ausgestaltung der erfindungsgemäßen Spülvorrichtung vorgesehen, dass die Steuerelektronik derart ausgebildet ist, dass sie ein Steuersignal zum Aktivieren der ersten Strahlungsquelle sendet, wenn der erste Strahlungsdetektor eine Erhöhung der Intensität an Strahlung der dritten Wellenlänge detektiert. Mit anderen Worten, sobald der Nutzer in den Bereich des WCs oder Urinals kommt, wird er von der Strahlung der dritten Wellenlänge erfasst und reflektiert diese. Die Reflektion wird wiederum von dem ersten Strahlungsdetektor detektiert und von der Steuerelektronik als Indiz interpretiert, dass möglicherweise nun eine Nutzung des WCs oder Urinals erfolgt. Daraufhin wird die erste Strahlungsquelle, die die eigentliche Reflektionsstrahlung bewirkt, aktiviert. Diese Vorgehensweise ist insbesondere vorteilhaft, wenn es sich bei der ersten Strahlungsquelle um eine solche handelt, die gegenüber der weiteren Strahlungsquelle erheblich mehr Energie benötigt.

Gemäß einer anderen Ausgestaltung der erfindungsgemäßen Spülvorrichtung ist diese als bauliche Einheit ausgebildet. Als bauliche Einheit kann die Spülvorrichtung besonders schnell und einfach installiert werden. Auch nimmt eine bauliche Einheit, da die Abmessungen werkseitig optimiert worden sind, relativ wenig Raum ein.

Vorzugsweise ist zumindest ein Teil der die Spülvorrichtung bildenden Bauteile in einen Tragrahmen vergossen. Insbesondere die Steuerelektronik ist in den Tragrahmen vergossen.

Auch kann zumindest ein Teil der die Spülvorrichtung bildenden Bauteile, insbesondere die Steuerelektronik, die Sensoreinheit und/oder die Strahlungsquelle(n), auf einer kombinierten Leiterplatte angeordnet sein.

Die zuvor hergeleitete und aufgezeigte Aufgabe wird ferner gelöst durch ein WC oder Urinal mit einer Spülvorrichtung, wie sie zuvor beschrieben wurde.

Es gibt nun eine Vielzahl von Möglichkeiten, die erfindungsgemäße Spülvorrichtung und das erfindungsgemäße WC oder Urinal auszugestalten und weiterzubilden. Hierzu wird beispielsweise verwiesen einerseits auf die dem Patentanspruch 1 nachgeordneten Patentansprüche, andererseits auf die Beschreibung eines Ausführungsbeispiels in Verbindung mit der Zeichnung.

In der Zeichnung zeigt die einzige Figur den schematischen Aufbau eines Ausführungsbeispiels einer erfindungsgemäßen Spülvorrichtung für ein WC oder Urinal.

Erfindungsgemäß weist die Spülvorrichtung eine Steuerelektronik 2 auf, welche in der vorliegenden Zeichnung als zentrales Bauteil dargestellt ist. Die Steuerelektronik 2 ist mit einer Sensoreinheit 1 verbunden, welche einen ersten Strahlungsdetektor 5 und einen zweiten Strahlungsdetektor 6 aufweist.

Der erste Strahlungsdetektor 5 dient zur Detektion von Strahlung einer ersten Wellenlänge, welche von einer Strahlungsquelle 4, die ebenfalls mit der Steuerelektronik 2 verbunden ist, erzeugt wurde und anschließend von einem Benutzer des WCs oder Urinals reflektiert wurde.

Der zweite Strahlungsdetektor 6 dient zur Detektion von Strahlung einer zweiten Wellenlänge, die beispielsweise von Fremdlicht herrührt.

Auf diese Weise kann die Steuerelektronik Reflektionsstrahlung, die auf die Anwesenheit eines Nutzers hindeutet, und Fremdlichtstrahlung unterscheiden und zur Steuerung eines elektrisch ansteuerbaren Ventils 3 verwenden. Die Steuerung des Ventils 3 kann auf diese Weise nicht mehr nennenswert durch Fremdlichtstrahlung gestört werden, was gemäß Stand der Technik zu Fehlspülungen führte.

Im vorliegenden Fall handelt es sich bei der Strahlungsquelle 4 um eine Leuchtdiode, welche Strahlung im Infrarotbereich erzeugen kann. Auch die beiden Strahlungsdetektoren 5 und 6, bei denen es sich um Fotodioden handelt, können Strahlung im Infrarotbereich detektieren.

Im dargestellten Ausführungsbeispiel dient einerseits eine Batterie 9 und andererseits ein Netzteil 10 zur Spannungsversorgung. Im Normalfall wird die Funktion der erfindungsgemäßen Spülvorrichtung über das Netzteil 10 gewährleistet, im Falle eines Stromausfalls oder einer Störung des Netzteils dagegen von der Batterie 9. Auf diese Weise ist dauerhaft eine komfortable und berührungslose Auslösung des Spülvorgangs möglich. Eine weitere als Leuchtdiode ausgebildete Strahlungsquelle 11 zeigt dabei dem Nutzer dauerhaft den Ladezustand der Batterie 9 an. Ist die Strahlungsquelle 11 erloschen, so zeigt dies dem Nutzer an, dass eine neue Batterie eingesetzt werden sollte. Selbstverständlich ist es auch denkbar, statt der Batterie 9 einen Akku vorzusehen, der vorzugsweise automatisch über das Netzteil 10 geladen wird.

Bei dem in der einzigen Figur dargestellten Ausführungsbeispiel sendet die Steuerelektronik 2 dann ein Steuersignal zum Öffnen des Ventils 3, wenn beim Herannahen eines Nutzers der Strahlungsdetektor 5 zunächst eine Erhöhung der Intensität an Strahlung der ersten Wellenlänge, also an Reflektionsstrahlung, detektiert hat und anschließend, indem der Nutzer das WC oder Urinal verläßt, der erste Strahlungsdetektor eine Verringerung der Intensität an Reflektionsstrahlung detektiert hat. Auf diese Weise erkennt die Steuerelektronik 2, dass zunächst eine Benutzung des WCs und Urinals aufgenommen wird und diese anschließend beendet wird. Nach einer gewissen Zeitverzögerung öffnet dann das Ventil 3 und löst damit automatisch den Spülvorgang aus.

Die Spüldauer und Spülwassermenge wird dabei über ein Mittel 7 zum Einstellen der Öffnungsdauer und der Öffnungsweite des Ventils 3 in Form eines Einstellpotentiometers individuell gewählt.

Außerdem weist die Spülvorrichtung gemäß dem in der einzigen Figur dargestellten Ausführungsbeispiel noch ein Mittel 8 zum Einstellen der Reichweite und/oder Sendeleistung der Strahlungsquelle 4 auf, ebenfalls in Form eines Einstellpotentiometers. Auf diese Weise kann die Steuerung individuell an die Bedürfnisse des Nutzers angepasst werden.

## Patentansprüche

1. Spülvorrichtung für ein WC oder Urinal
- mit einer elektrischen Sensoreinheit (1),
- mit einer Steuerelektronik (2), die mit der Sensoreinheit (1) elektrisch verbunden ist,
- mit einem elektrisch ansteuerbaren Ventil (3), das mit der Steuerelektronik (2) elektrisch verbunden ist und das mit einem Spülkasten über eine Fluidverbindung verbindbar ist,
- mit einer Strahlungsquelle (4) zur Erzeugung von Strahlung einer ersten Wellenlänge,
- mit einem ersten Strahlungsdetektor (5) der Sensoreinheit (1) konfiguriert zur Detektion der Strahlung der ersten Strahlungsquelle (4),
- mit einer die Strahlung der ersten Strahlungsquelle reflektierenden oder absorbierenden Oberfläche, und
- mit einem zweiten Strahlungsdetekor (6) der Sensoreinheit (1) konfiguriert zur Detektion von Strahlung einer zweiten Wellenlänge, wobei der zweite Strahlungsdetektor (6) derart angeordnet ist, dass er nicht von der Strahlung, die von der ersten Strahlungsquelle (4) erzeugt wird, erfasst wird,
**dadurch gekennzeichnet, dass** die die Strahlung der ersten Strahlungsquelle reflektierende oder absorbierende Oberfläche vor dem zweiten Strahlungsdetektor angeordnet ist, derart, dass die Strahlung, die von der ersten Strahlungsquelle (4) erzeugt wird, nicht vom zweiten Strahlungsdetektor (6) erfasst wird.

2. Spülvorrichtung nach Anspruch 1, **dadurch gekennzeichnet, dass** der zweite Strahlungsdetektor (6) außerhalb des Einfallsbereichs der Strahlung, die von der ersten Strahlungsquelle (4) erzeugt wird, angeordnet ist.

3. Spülvorrichtung nach Anspruch 1 oder 2, **dadurch gekennzeichnet, dass** die Strahlungsquelle (4) eine Leuchtdiode aufweist und/oder Strahlung im Infrarotbereich erzeugen kann.

4. Spülvorrichtung nach einem der vorangehenden Ansprüche, **dadurch gekennzeichnet, dass** der erste Strahlungsdetektor (5) und/oder der zweite Strahlungsdetektor (6) einen Fotowiderstand, eine Fotodiode und/oder einen Fototransistor aufweist und/oder Strahlung im Infrarotbereich detektieren kann.

5. Spülvorrichtung nach einem der vorangehenden Ansprüche, **dadurch gekennzeichnet, dass** die Steuerelektronik (2) derart ausgebildet ist, dass sie ein Steuersignal zum Öffnen des Ventils (3) sendet, wenn der erste Strahlungsdetektor (5) eine Verringerung der Intensität an Strahlung der ersten Wellenlänge detektiert, nachdem vorzugsweise der Strahlungsdetektor (5) eine vorangehende Erhöhung der Intensität an Strahlung der ersten Wellenlänge detektiert hat, und insbesondere wenn zusätzlich der zweite Strahlungsdetektor (6) eine Erhöhung der Intensität an Strahlung der zweiten Wellenlänge detektiert.

6. Spülvorrichtung nach einem der vorangehenden Ansprüche,
**dadurch gekennzeichnet, dass** die Steuerelektronik (2) derart ausgebildet ist, dass sie kein Steuersignal zum Öffnen des Ventils (3) sendet, wenn nur der zweite Strahlungsdetektor (6) eine Erhöhung der Intensität an Strahlung der zweiten Wellenlänge detektiert, ohne dass vorher der erste Strahlungsdetektor (5) eine Verringerung der Intensität an Strahlung der ersten Wellenlänge detektiert hat.

7. Spülvorrichtung nach einem der Ansprüche 5 oder 6, **dadurch gekennzeichnet, dass** das Steuersignal zum Öffnen des Ventils (3) zeitverzögert gesendet wird.

8. Spülvorrichtung nach einem der vorangehenden Ansprüche, **dadurch gekennzeichnet, dass** sie ferner ein Mittel (7) zum Einstellen der Öffnungsdauer und/oder der Öffnungsweite des Ventils (3) und/oder ein Mittel (8) zum Einstellen der Reichweite und/oder Sendeleistung der Strahlungsquelle (4) aufweist, wobei das Mittel (7,8) insbesondere ein Einstellpotentiometer ist.

9. Spülvorrichtung nach einem der vorangehenden Ansprüche, **dadurch gekennzeichnet, dass** die Strahlungsquelle (4) aktivierbar ist, wobei die Steuerelektronik (2) insbesondere derart ausgebildet ist, dass sie ein Steuersignal zum Aktivieren der Strahlungsquelle (4) sendet, wenn der zweite Strahlungsdetektor (6) eine Verringerung der Intensität an Strahlung der zweiten Wellenlänge detektiert.

10. Spülvorrichtung nach einem der vorangehenden Ansprüche, **dadurch gekennzeichnet, dass** eine weitere Strahlungsquelle (11) zur Erzeugung von Strahlung einer dritten Wellenlänge, die vorzugsweise im Infrarotbereich liegt, vorgesehen ist, wobei die weitere Strahlungsquelle (11) vorzugsweise dauerhaft aktiviert ist und wobei die Steuerelektronik (2) insbesondere derart ausgebildet ist, dass sie ein Steuersignal zum Aktivieren der ersten Strahlungsquelle (4) sendet, wenn der erste Strahlungsdetektor (5) eine Erhöhung der Intensität an Strahlung der dritten Wellenlänge detektiert.

11. Spülvorrichtung nach einem der vorangehenden Ansprüche, **dadurch gekennzeichnet, dass** sie als bauliche Einheit ausgebildet ist und insbesondere zumindest ein Teil der die Spülvorrichtung bildenden Bauteile, vorzugsweise die Steuerelektronik (2), in einem Tragrahmen vergossen ist.

12. Spülvorrichtung nach Anspruch 11, **dadurch gekennzeichnet, dass** zumindest ein Teil der die Spülvorrichtung bildenden Bauteile, insbesondere die Steuerelektronik (2), die Sensoreinheit (1) und/oder die Strahlungsquelle(n) (4,11), auf einer kombinierten Leiterplatte angeordnet ist.

13. Spülvorrichtung nach einem der vorangehenden Ansprüche, **dadurch gekennzeichnet, dass** die erste Wellenlänge und die zweite Wellenlänge identisch sind.

14. WC oder Urinal mit einer Spülvorrichtung nach einem der vorangehenden Ansprüche.

## Claims

1. A flushing device for a WC or urinal
- with an electric sensor unit (1),
- with control electronics (2) which are electrically connected to the sensor unit (1),
- with an electrically controllable valve (3) which is electrically connected to the control electronics (2) and which can be connected to a cistern via a fluid connection,
- with a radiation source (4) for generating radiation of a first wavelength,
- with a first radiation detector (5) of the sensor unit (1) configured for detecting the radiation of the first radiation source (4),
- with a surface reflecting or absorbing the radiation of the first radiation source, and
- with a second radiation detector (6) of the sensor unit (1) configured for detecting radiation of a second wavelength, wherein the second radiation detector (6) is arranged in such a manner that it is not caught by the radiation which is generated by the first radiation source (4),
**characterised in that** the surface reflecting or absorbing the radiation of the first radiation source is arranged upstream of the second radiation detector in such a manner that the radiation which is generated by the first radiation source (4) is not detected by the second radiation detector (6).

2. The flushing device according to Claim 1, **characterised in that** the second radiation detector (6) is arranged outside of the incident area of the radiation which is generated by the first radiation source (4).

3. The flushing device according to Claim 1 or 2, **characterised in that** the radiation source (4) has a light-emitting diode and/or can generate radiation in the infra-red range.

4. The flushing device according to one of the preceding claims, **characterised in that** the first radiation detector (5) and/or the second radiation detector (6) has a photoresistor, a photodiode and/or a phototransistor and/or can detect radiation in the infra-red range.

5. The flushing device according to one of the preceding claims, **characterised in that** the control electronics (2) are constructed in such a manner that they transmit a control signal for opening the valve (3) if the first radiation detector (5) detects a reduction of the intensity of radiation of the first wavelength, after the radiation detector (5) has preferably detected a preceding increase of the intensity of radiation of the first wavelength, and in particular if additionally the second radiation detector (6) detects an increase of the intensity of radiation of the second wavelength.

6. The flushing device according to one of the preceding claims, **characterised in that** the control electronics (2) are constructed in such a manner that they do not transmit a control signal for opening the valve (3) if only the second radiation detector (6) detects an increase of the intensity of radiation of the second wavelength, without the first radiation detector (5) having previously detected a reduction of the intensity of radiation of the first wavelength.

7. The flushing device according to one of Claims 5 or 6, **characterised in that** the control signal for opening the valve (3) is transmitted in a time-delayed manner.

8. The flushing device according to one of the preceding claims, **characterised in that** it further has a means (7) for setting the opening duration and/or the opening width of the valve (3) and/or a means (8) for setting the range and/or the transmitting power of the radiation source (4), wherein the means (7, 8) is an adjustment potentiometer in particular.

9. The flushing device according to one of the preceding claims, **characterised in that** the radiation source (4) can be activated, wherein the control electronics (2) are in particular constructed in such a manner that they transmit a control signal for activating the radiation source (4) if the second radiation detector (6) detects a reduction of the intensity of radiation of the second wavelength.

10. The flushing device according to one of the preceding claims, **characterised in that** a further radiation source (11) for generating radiation of a third wavelength, which preferably lies in the infra-red range, is provided, wherein the further radiation source (11) is preferably permanently activated and wherein the control electronics (2) are in particular constructed in such a manner that they transmit a control signal for activating the first radiation source (4) if the first radiation detector (5) detects an increase of the intensity of radiation of the third wavelength.

11. The flushing device according to one of the preceding claims, **characterised in that** it is constructed as a structural unit and in particular at least a portion of the components forming the flushing device, preferably the control electronics (2), is embedded in a supporting frame.

12. The flushing device according to Claim 11, **characterised in that** at least a portion of the components forming the flushing device, in particular the control electronics (2), the sensor unit (1) and/or the radiation source(s) (4, 11), is arranged on a combined circuit board.

13. The flushing device according to one of the preceding claims, **characterised in that** the first wavelength and the second wavelength are identical.

14. A WC or urinal with a flushing device according to one of the preceding claims.

## Revendications

1. Dispositif de rinçage pour un WC ou un urinoir,
- avec une unité de type capteur électrique (1),
- avec un dispositif électronique de commande (2), lequel est en connexion électrique avec l'unité de type capteur électrique (1),
- avec une vanne pouvant être commandée électriquement (3), laquelle est en connexion électrique avec le dispositif électronique de commande (2) et laquelle peut être reliée à un réservoir de chasse d'eau par l'intermédiaire d'un raccord pour fluides,
- avec une source de rayonnements (4) pour générer un rayonnement d'une première longueur d'onde,
- avec un premier détecteur de rayonnement (5) de l'unité de type capteur (1) configuré pour la détection du rayonnement de la première source de rayonnements (4),
- avec une surface réfléchissant ou absorbant le rayonnement de la première source de rayonnements, et
- avec un deuxième détecteur de rayonnement (6) de l'unité de type capteur (1) configuré pour la détection d'un rayonnement d'une deuxième longueur d'onde, dans lequel le deuxième détecteur de rayonnement (6) est disposé de manière à ne pas être touché par le rayonnement qui est généré par la première source de rayonnements (4),
**caractérisé en ce que** la surface réfléchissant ou absorbant le rayonnement de la première source de rayonnements est disposée devant le deuxième détecteur de rayonnement de manière à ce que le rayonnement, lequel est généré par la première source de rayonnements (4), ne soit pas capté par le deuxième détecteur de rayonnement (6).

2. Dispositif de rinçage selon la revendication 1, **caractérisé en ce que** le deuxième détecteur de rayonnement (6) est disposé en-dehors de la zone d'incidence du rayonnement, lequel est généré par la première source de rayonnements (4).

3. Dispositif de rinçage selon la revendication 1 ou 2, **caractérisé en ce que** la source de rayonnements (4) présente une diode lumineuse et/ou peut générer un rayonnement dans la plage des infrarouges.

4. Dispositif de rinçage selon l'une des revendications précédentes, **caractérisé en ce que** le première détecteur de rayonnement (5) et/ou le deuxième détecteur de rayonnement (6) présente(nt) une photorésistance, une photodiode et/ou un phototransistor et/ou peut/peuvent détecter un rayonnement dans la plage des infrarouges.

5. Dispositif de rinçage selon l'une des revendications précédentes, **caractérisé en ce que** le dispositif électronique de commande (2) est réalisé de manière à émettre un signal de commande pour l'ouverture de la vanne (3) lorsque le première détecteur de rayonnement (5) détecte une baisse d'intensité du rayonnement de la première longueur d'onde, de préférence une fois que le détecteur de rayonnement (5) a détecté une augmentation préalable de l'intensité du rayonnement de la première longueur d'onde, et en particulier lorsque le deuxième détecteur de rayonnement (6) détecte de manière supplémentaire une augmentation de l'intensité du rayonnement de la deuxième longueur d'onde.

6. Dispositif de rinçage selon l'une des revendications précédentes, **caractérisé en ce que** le dispositif électronique de commande (2) est réalisé de manière à ne pas émettre de signal de commande pour l'ouverture de la vanne (3) lorsque seulement le deuxième détecteur de rayonnement (6) détecte une augmentation de l'intensité du rayonnement de la deuxième longueur d'onde sans que le première détecteur de rayonnement (5) ait préalablement détecté une diminution de l'intensité du rayonnement de la première longueur d'onde.

7. Dispositif de rinçage selon l'une des revendications 5 ou 6, **caractérisé en ce que** le signal de commande pour l'ouverture de la vanne (3) est envoyé avec un temps de retard.

8. Dispositif de rinçage selon l'une des revendications précédentes, **caractérisé en ce qu'**il présente par ailleurs un moyen (7) pour le réglage de la durée d'ouverture et/ou de la largeur d'ouverture de la vanne (3) et/ou un moyen (8) pour le réglage de la portée et/ou de la puissance d'émission de la source de rayonnements (4), le moyen (7, 8) étant en particulier un potentiomètre de réglage.

9. Dispositif de rinçage selon l'une des revendications précédentes, **caractérisé en ce que** la source de rayonnements (4) peut être activée, dans lequel le dispositif électronique de commande (2) est en particulier réalisé de manière à émettre un signal de commande pour l'activation de la source de rayonnements (4) lorsque le deuxième détecteur de rayonnement (6) détecte une diminution de l'intensité du rayonnement de la deuxième longueur d'onde.

10. Dispositif de rinçage selon l'une des revendications précédentes, **caractérisé en ce que** une autre source de rayonnements (11) pour générer un rayonnement d'une troisième longueur d'onde est prévu, lequel se situe de préférence dans la plage des infrarouges, dans lequel l'autre source de rayonnements (11) est de préférence activée de manière durable, et dans lequel le dispositif électronique de commande (2) est en particulier réalisé de manière à émettre un signal de commande pour l'activation de la première source de rayonnements (4) lorsque le première détecteur de rayonnement (5) détecte une augmentation de l'intensité du rayonnement de la troisième longueur d'onde.

11. Dispositif de rinçage selon l'une des revendications précédentes, **caractérisé en ce qu'**il est réalisé en tant qu'unité constructive et **en ce qu'**en particulier au moins une partie des éléments de construction formant le dispositif de rinçage, de préférence le dispositif électronique de commande (2), est coulée dans un cadre de support.

12. Dispositif de rinçage selon la revendication 11, **caractérisé en ce que** au moins une partie des éléments de construction formant le dispositif de rinçage, en particulier le dispositif électronique de commande (2), l'unité de type capteur (1) et/ou la/les source(s) de rayonnements (4, 11) est disposée sur un circuit imprimé combiné.

13. Dispositif de rinçage selon l'une des revendications précédentes, **caractérisé en ce que** la première longueur d'onde et la deuxième longueur d'onde sont identiques.

14. WC ou urinoir avec un dispositif de rinçage selon l'une des revendications précédentes.
